# EUROPÄISCHE PATENTSCHRIFT

(11) **EP 0 135 095 B1**
(45) Veröffentlichungstag und Bekanntmachung des Hinweises auf die Patenterteilung: **25.11.1987**
(21) Anmeldenummer: 84109246.3
(22) Anmeldetag: 03.08.1984
(51) Int. Cl.: B21D 43/10, B21D 43/18, B21D 43/22

(54) **Periphere Hilfseinrichtung zur automatischen Beschickung und Entsorgung einer Stanz-Nibbel-Maschine**
Peripheral accessory device for automatically loading and unloading a punching and nibbling machine
Dispositif auxiliaire périphérique pour le chargement et le déchargement automatique d'une machine à poinçonner et à grignoter

(30) Priorität: 18.08.1983 DE 3329902
(43) Veröffentlichungstag der Anmeldung: 27.03.1985
(73) Patentinhaber: SIEMENS AKTIENGESELLSCHAFT, 80333 München (DE)
(72) Erfinder: Pörsch, Hans, D-8500 Nürnberg (DE); Stark, Gustav, D-8500 Nürnberg (DE)

## Beschreibung

Die Erfindung bezieht sich auf eine periphere Hilfseinrichtung zur automatischen Beschickung und Entsorgungeiner Stanz-Nibbel-Maschine gemäß dem Oberbegriff des Patentanspruches 1.

Stanz-Nibbel-Maschinen dienen zum Ausstanzen von Fertigteilen vorgegebener Geometrie aus Rohplatinen größerer Grundfläche. Zur Führung der Platinen weist eine derartige Stanz-Nibbel-Maschine üblicherweise ein Zangenlineal auf, mit dem die Platine im gewissen Bereich verschoben werden kann. Mittels Stanzkopf, der aus dem zugeordneten Schnittwerkzeug-Revolvermagazin die jeweils zweckmäßigen Werkzeuge erhält, lassen sich die Teile gewünschter Geometrie ausstanzen.

Beim Betrieb einer Stanz-Nibbel-Maschine werden folgende Arbeitsgänge nacheinander durchgeführt.
a) Einlegen der Rohplatine
b) Stanzen
c) Entnehmen der Fertigteile und

gegebenenfalle Abfallstücke

d) Entfernen der Platinen-Restgitter bzw. gegebenenfalls Reststreifen.

Die Arbeitsgänge a), c) und d) erfolgten früher meist manuell. Bei modernen, numerisch gesteuerten Stanz-Nibbel-Maschinen sind zwar spezifische Lösungen für eine Automatisierung dieser Arbeitsgänge vorbekannt, die allerdings lediglich für bestimmte Werkstückgeometrien gelten und jeweils in die spezielle Maschine integriert sind. In der Zeitschrift "Werkstatt und Betrieb" Bd. 116, Nr. 9 (1983) werden zum Thema "Mehr Flexibilität und Automatisierung bei der spanlosen Fertigung" unter anderem Blech-Bearbeitungszentren beschrieben, die auf der 5. EMO (10. bis 18.6.83) ausgestellt wurden, bei denen insbesondere einer Stanz-Nibbel-Maschine ein Industrie-Roboter zum automatischen Werkzeugwechsel zugeordnet sein kann und die Werkstück-Handhabung durch von den Greifern aufnehmbare Magnet- oder Saug-Hubvorrichtungen erfolgt. Die Beschickung der Maschine einerseits sowie die Entnahme der fertigen Werkstücke andererseits sollen automatisiert möglich sein, wobei speziell die Werkstücke auf Paletten abgelegt werden können. Daneben ist aus der SU-A-663 465 eine Hilfseinrichtung mit einem nach dem UnterdruckAnsaugprinzip dienenden Greifer bekannt, mit dem Werkstücke vorgegebener Geometrie gehandhabt werden können.

Weiterhin wird in DE-A-27 21 440 eine selbständig arbeitende Stapelvorrichtung zum Stapeln von Blechabschnitten beschrieben, bei der die Stapelvorrichtung eine schwenkbare und verschiebbare Rollenbahn bildet. Speziell ein sog. Wippentisch, dessen Pfosten sowohl mit der Standfläche als auch mit der Ablagefläche Schwenklager bilden, ist aus der DE-A-10 51 737 vorbekannt.

Aufgabe der Erfindung ist es, demgegenüber eine periphere Hilfseinrichtung unter Verwendung eines Industrie-Roboters zu schaffen, mit der das Beschicken und Entsorgen einer Stanz-Nibbel-Maschine weiter optimiert werden kann.

Die Aufgabe ist erfindungsgemäß durch die kennzeichnenden Merkmale des Patentanspruches 1 gelöst. Vorzugsweise Weiterbildungen der Erfindung sind in den Unteransprüchen angegeben.

Besonders vorteilhaft bei der Erfindung ist, daß auch bisher manuell beschickte bzw. entsorgte Stanz-Nibbel-Maschinen ohne mechanischen Änderungsaufwand der Maschine nachgerüstet werden können. Mit der Gesamtanordnung - das sind im wesentlichen ein frei programmierbares Handhabungsgerät und die erfindungsgemäße periphere Hilfseinrichtung - ist ein System geschaffen, mit dem sich die unterschiedlichsten Werkstücke programmgesteuert handhaben lassen.

Bei der Erfindung spielen die spezielle Ausbildung der Greifvorrichtung einerseits und der Ablagevorrichtung andererseits eine wesentliche Rolle. Da bei den Stanzmaschinen mit der Hilfseinrichtung sowohl die großflächige Anlieferplatinen als auch die gegebenenfalls kleinen Fertigteile gehandhabt werden sollen und letztere bei in der Maschine weit vorgefahrenem Zangenlineal nur durch einen engen Kanal zugänglich sind, ist die Greifvorrichtung V-förmig gestaltet und weist als eine nach dem Unterdruckansaugprinzip arbeitende Haftvorrichtung Saugnäpfe in unterschiedlichem, gegebenenfalls veränderbarem Abstand auf, die programmäßig aktiviert werden können. In vorzugsweiser Ausbildung ist ein gruppenweises Aktivieren bestimmter Saugnäpfe möglich. Dies erweist sich als vorteilhaft insbesondere für die Platinen-Restgitter, die für das Entnehmen praktisch nur noch an den Spannrand mittels der Saugnäpfe erfaßt werden können. Hierzu ist außerdem eine Zwischenablagevorrichtung dergestalt vorgesehen, deren Ablagefläche in einem Arbeitsgang gleichermaßen verschwenkbar und verschiebbar ist. Eine solche an sich bekannte Ablageeinrichtung wird ale "Wippentisch" bezeichnet und ermöglicht, die verbiegungs- und verhakungsempfindlichen Restgittergebilde lagenweise übereinanderzuschichten.

Weitere Einzelheiten und Vorteile der Erfindung ergeben sich aus der nachfolgenden Figurenbeschreibung von Ausführungsbeispielen anhand der Zeichnung.

Es zeigen
FIG 1 eine schematische Darstellung der Stanz-Nibbel-Maschine einschließlich der zugehörigen erfindungsgemäßen peripheren Hilfseinrichtung.
FIG 2 eine spezifische Ausbildung der Greifvorrichtung.
FIG 3, Arbeitspositionen der Greifvorrichtung und
FIG 4 schematisch in verschiedenen Betriebspositionen einen sogenannten "Wippentisch" als Zwischenlagereinrichtung.

In den Figuren sind identische Teile mit den gleichen Bezugszeichen versehen.

In der FIG 1 ist mit 1 das Gestell einer Stanz-Nibbel-Maschine angedeutet, die in zeitgemäßer Technik numerisch gesteuert ist. Im einzelnen ist mit 11 der Stanzkopf der Maschine bezeichnet, der ein Schnittwerkzeug-Revolver-Magazin 12 zugeordnet ist. Zur Handhabung der Rohplatinen, Fertigteile und Restgitter sind der Stanz-Nibbel-Maschine 1 verschiedene Arbeitstische zugeordnet. Unter dem Stanzkopf 11 befindet sich ein fester Tisch 15, dem sich rückwärtig ein Raupengliedertisch 16 anschließt. An der Rückseite des Raupengliedertisches 16 ist ein Zangenlineal 17 zum Führen der Platinen bei der Bearbeitung angeordnet. Der Verfahrbereich des Zangenlineals 17 ist mit 18 angedeutet. Ein sogenannter "Wippentisch", der als Zwischenlagereinrichtung dient, ist mit 20 gekennzeichnet. Daneben ist ein Ablagetisch 25 für Fertigteile vorgesehen.

Der obenbeschriebenen Stanz-Maschine 1 ist ein Industrieroboter 30 zugeordnet. Solche Roboter mit einem Handhabungsarm 35 sind vom Stand der Technik bekannt. Am Handhabungsarm 35 ist eine Greifvorrichtung 40 angebracht, mit der Rohplatinen, Fertigteile und Restgitter handhabbar sind. Die Greifvorrichtung 40 wird weiter unten in einzelnen beschrieben. Weiterhin ist in FIG 1 ein Rohplatinenstapel angedeutet, der mit 19 bezeichnet ist.

Aus der FIG 2 ist ersichtlich, daß die Greifvorrichtung 40 aus einem V-förmig ausgebildeten Gestell aufgebaut ist. Mit 41 bis 44 sind mechanische Träger bezeichnet, die durch entsprechende Verbindungseinrichtungen 45 bis 48 in der vorgesehenen Geometrie angeordnet sind. Mit 49 ist die Befestigungseinheit für den Roboterarm 35 bezeichnet.

Die Greifvorrichtung ist geometrisch derart ausgebildet, daß der Trägerarm 42 jeweils am Rand einer Platine zu liegen kommt, während der Trägerarm 41 in etwa die Diagonale darstellt. Die Greifvorricbtung arbeitet mit Saugelementen nach dem Unterdruckansaugprinzip, mit dem flächenhafte Teile wie Platinen, Stanzteile und/oder Restgitter handhabbar sind. An beiden Trägern 41 und 42 sind daher im vorgegebenen Abstand Saugnäpfe 51 bis 64 angebracht, die an ein pneumatisches Unterdrucksystem anschließbar sind und einzeln bzw. in Gruppen im Sinne des Ansaugens an eine Fläche aktivierbar sind.

Im V-förmigen Winkel sind weiterhin über einen Ausleger 50, der mechanisch oder pneumatisch verschiebbar ist, zwei frontseitige Saugnäpfe 65 und 66 angebracht.

Aus der Ausschnittszeichnung für den Ausleger 50 ist ersichtlich, daß der Auslegerarm aus einem in seiner Längsachse verschebbaren Stab 501, einer Zahnradkette 502 und einer zugehörigen Schraubenfeder 503 bestehen kann. Statt der Schraubenfeder kann auch ein Blattfederpaar zum Ausrichten der Kette dienen. Mit einer derartigen Ausbildung ist in einfacher Weise eine Längs- und Querverschiebbarkeit hei genügender Stabilität des Auslegers 50 gewährleistet. Der gesamte Ausleger-Greifarm 50 ist also derart ausgebildet, daß er in vertikaler Richtung bei Ansaugen der Saugnäpfe 65 und/oder 66 mit dem Gewicht eines Fertig- oder Abfallteils belastbar, jedoch in horizontaler Richtung nachgiebig und verschiebbar ist.

Aus der FIG 2 ist ersichtlich, daß die Saugnäpfe 51 bis 66 in vorgegebenen Abständen am Gerüst angeordnet sind. Die Abstände können manuell oder auch gesteuert veränderbar sein. Wesentlich ist dabei, daß die einzelnen Saugnäpfe 57 bis 66 für sich getrennt oder nach Gruppen nach Maßgabe eines Steuerprogrammes aktivierbar sind, was im Rahmen der alternativen Handhabung der Rohplatinen, Abfall- oder Fertigteile und/oder der Restgitter Bedeutung hat. Für die verschiedenen Arbeitsschritte müssen unterschiedliche Saugnapfgruppen bzw. -bereiche aktiviert werden. Dies ist im einzelnen in der FIG 3 für vier Beispiele dargestellt.

Aus der FIG 3 ist zunächst ersichtlich, daß die V-förmige Ausbildung der Greifvorrichtung mit einem Randbereich und einem Diagonalbereich für Rechteckteile von Vorteil ist.

In der Teilfigur a sind zum Anheben einer Rohplatine 19 die schwarz gekennzeichneten Saugnäpfe aktiviert. Dabei werden üblicherweise nicht alle der Rand- bzw. Diagonalsaugnäpfe benötigt; die Saugnäpfe 65, 66 des Auslegers 50 sind nicht aktiviert.

Bei der Teilfigur b soll dagegen ein Restgitter 190, aus dem Fertigteile ausgestanzt sind, gehandhabt werden. Hierzu werden lediglich die Saugnäpfe im Randbereich benötigt, wobei, wie weiter unten anhand des Arbeitsablaufes gezeigt wird, in diesem Fall ein horizontales Herausziehen des Gitters 190 erfolgt.

Teilfigur c zeigt die Aktivierung von Saugnäpfen für ein größeres Fertigteil 191. Je nach Größe eines solchen Teiles werden Saugnäpfe im V-förmigen Spitzenbereich sowie auch am entsprechend ausgefahrenen Ausleger 50 aktiviert.

Bei kleinen Fertigteilen 192 gemäß Teilfigur d kann es genügen, wenn lediglich ein Saugnapf des Auslegers 50 aktiviert wird.

Es wurde bereits erwähnt, daß prinzipiell jeder Saugnapf einzeln nach Programm aktiviert werden kann. Da aber am Roboterarm 30 wegen der begrenzten Belastbarkeit im allgemeinen nicht beliebig viel Magnetventile angebracht werden können und auch vom Roboter 30 selbst her nur eine begrenzte Anzahl von Funktionen, d.b. Schaltsignale, zur Verfügung stehen, werden die Saugnäpfe 51 bis 66 vorteilhaft in Gruppen dem spezifischem Problem angepaßt aktiviert. Es hat sich gezeigt, daß mit sechs Ein-/Aus-Schaltsignalen eine hinreichende Kombinationsmöglichkeit gegeben wird. Die Auswahl der Kombinationen hängt dabei nicht nur von der Größe der Teile, sondern auch von deren Geometrie ab. Für Kleinteile mit kleinen bzw. schmalen Aufsetzflächen für die Saugnäpfe kann es beispielsweise notwendig sein, speziell entwickelte Saugnapfgebilde anzuwenden.

In der FIG 4 ist schematisch die Funktion des sogenannten "Wippentisches" 20 für die Ablage der Restgitter dargestellt. Ein solcher Wippentisch ist mit seiner Ablagefläche 201 über vier Schwenkgelenke 202 bis 205 über mechanische Hebel an der Unterlage 210 befestigt: Die Funktion besteht im wesentlichen darin, daß ein solcher Wippentisch 20 im gleichen Arbeitsgang mit seiner Ablagefläche 201 sowohl verschwenkbar als auch verschiebbar ist. Dies ist in den Teilfiguren a,b und c angedeutet. 220 kennzeichnet die Lagerfläche für die Restgitter, der eine senkrechte Anschlagfläche 221 zugeordnet ist.

Bei auf der Fläche 201 aufliegendem Restgitter 190, kann der Wippentisch 20 schräg verkippt werden. Bei Erreichen eines bestimmten Schrägungswinkels der Fläche 201 kann ein Restgitter 190 aufgrund der Überwindung der Haftreibung langsam abrutschen. Es ist jedoch sinnvoll, dem Bewegungsablauf eine gewise Dynamik zu geben. Dazu wird der Tisch 20 mit einer vorgegebenen Geschwindigkeit gegen einen unteren, gegebenenfalls gedämpften Anschlag geschwenkt, so daß die Restgitterplatine 190 schräg nach vorne gegen den Anschlag 221 schießt. Dabei rutscht das Restgitter 190 mit der Vorderkante nach unten ab bis auf die Höhe eines bereits vorliegenden Stapels 225. Durch Zurückschwenken des Wippentisches 20 mit einer vorgegebenen Geschwindigkeit bzw. Beschleunigung wird die Restgitterplatine 190 infolge ihrer trägen Masse nicht mitgezogen und verbleibt an der Anschlagkante 221 anliegend, bis an der anderen Seitenkante die Unterstützung durch die Fläche 201 verloren geht. Die Platine klappt somit auf den bereits vorhandenen Stapel.

Nachfolgend wird der gesamte Arbeitsablauf mit Hilfe der erfindungsgemäßen Hilfseinrichtung geschildert, wobei in diesem Zusammenhang auf die Figuren 1 bis 4, insbesondere auf FIG 1, verwiesen wird:
Mit der Greifvorrichtung 40 wird eine Rohplatine 19 vom Rohteilstapel abgehoben und in das Zangenlineal 17 gegen den Anschlagbolzen in einer festgelegten Standardposition eingelegt. Dabei ist der Wippentisch 20 zur Unterstützung durchhängender, dünner Blechplatinen hochgeklappt. Am Greifer sind in diesem Fall entsprechend FIG 3a die Saugnapf-Reihe "Rand" und die Saugnapf-Reihe "Diagonale" aktiviert.

Für den Stanzvorgang wird der Wippentisch 20 heruntergeklappt. Es schließt sich der numerisch gesteuerte Stanz-Nibbel-Programmablauf bis zum Freitrennen eines ersten Fertigteiles an. Die Stanzmaschine 1 geht dann in die Halteverriegelung. Anschließend wird der Roboterarm 35 eingeschwenkt und erfolgt eine Vorwärtsbewegung der Greifvorrichtung 40 mit dem Auslegerarm 50 in den Kanal zwischen Zangenlineal 17 und Verkleidung des Schnittwerkzeugmagazins 11. Danach ist das Entnehmen eines Fertigteiles möglich, wobei nach Bedarf programmiert eine oder mehrere Saugnäpfe an der Greiferspitze aktiviert sind. Das Ablegen von Fertigteilen erfolgt beispielsweise auf dem Ablagetisch 25. Abfallstücke können auch entnommen und in einem Abfallbehälter abgeworfen werden.

Nach Ausstanzen aller Fertigteile aus einer Platine fährt das Zangenlineal 17 in die Standardposition zurück und die Stanz-Nibbel-Maschine 1 geht in Halte-Position. Danach wird der Wippentisch 20 hochgeklappt.

Zum Entnehmen eines Restgitters 190 wird nun lediglich die am Rand befindliche Saugnapfreihe entsprechend FIG 3b aktiviert, weil der andere Bereich mehr oder weniger ausgestanzt ist. Dazu befindet sich das Zangenlineal 17 in der gleichen Standardposition wie beim Einlegen der Rohplatinen. Der Greifer wird also mit seinem Randbereich an der gleichen definierten Stelle aufgesetzt. Zum Entnehmen und schichtweise Ablegen der Restgitter 190 wird ein solches Teil von der Greifvorrichtung vom Raupengliedertisch 16 auf den Wippentisch 20 gleitend herübergezogen und abgelegt. Nach Lösen der Saugnäpfe fährt die Greifvorrichtung 40 in eine Warteposition.

Anschließend wird der Wippentisch 20 umgeklappt, so daß, wie im einzelnen anhand der FIG 4 beschrieben, das Restgitter 190 schräg abrutscht und schichtweise übereinander zu liegen kommt.

Es hat sich gezeigt, daß durch die erfindungsgemäße periphere Hilfseinrichtung eine optimal günstige Handhabung der Platinen, Fertigteile und Restgitter für eine Stanz-Nibbel-Maschine mit einem vorhandenen Industrie- Roboter möglich ist.

Anhand der Figuren 2 und 3 wurde gezeigt, daß die Aktivierung der Saugnäpfe der Greifvorrichtung nach Programm erfolgen kann. In Ergänzung dieser Merkmale kann auch die exakte Positionierung veränderbar sein und nach Programm vorgenommen werden. Dazu müßten die Saugnapfhalterungen beispielsweise durch pneumatische Zylinder verschiebbar am Gerüst angeordnet sein. Eine Konstruktionsmöglichkeit würde darin bestehen, den Verschiebeweg der Saugnapfhalterungen mittels eines Rasters von programmäßig ansteuerbaren Anschlägen zu begrenzen. In der Praxis kann es schon in vielen Fällen genügen, wenn der Auslegerarm 50 entsprechend ausgerüstet ist.

Insgesamt kommt es bei der Realisierung von zusätzlichen Programmiermöglichkeiten immer darauf an, die am Roboterarm zur Verfügung stehenden Steuersignale durch eine Kombinations-Auswerteschaltung so auszunützen, daß die Steuerungsmöglichkeiten . vervielfältigt werden. Bei Vorhandensein von sechs Signalen ließen sich dann 2⁶ =64 Schaltungszustands-Varianten nutzen.

## Patentansprüche

1. Periphere Hilfseinrichtung zur automatischen Beschickung und Entsorgung einer Stanz-Nibbel-Maschine, unter Anwendung eines Industrie-Roboters (30) mit einer nach dem Unterdruck-Ausgangsprinzip arbeitenden Greifvorrichtung (40) für Platinen einerseits sowie zugehöriger Transport- und Ablageeinrichtungen (20) für die Stanzteile (192) und Restgitter (190) andererseits, gekennzeichnet durch folgende Merkmale:
- Die Greifvorrichtung (40) bildet ein flächenhaftes V-förmiges Gerüsts (41 bis 44), das
- in Bezug auf eine Platine (19) einen Randträger (41) und einen Diagonalträger (42) aufweist, wobei
- am Randträger (41) und Diagonalträger (42) des V-förmigen Gerüstes (41 bis 44) eine Anzahl von Saugnäpfen (51 bis 64) mit Vakuumleitungsanschlüssen in Gruppen angeordnet ist, die gruppenweise aktivierbar sind derart;
- daß mit der Greifvorrichtung (40) durch entsprechende Aktivierung der Saugnäpfe (51 bis 64) alternativ großflächige Platinen (19), kleinflächige Stanzteile (191, 192) und/oder die verbleibenden Restgitter (190) gehandhabt werden können, wobei
- zum schichtweisen Ablegen der Restgitter (190) als Zwischenlageeinrichtung ein Wippentisch (20) vorhanden ist, dessen Ablagefläche (201) in einem Arbeitsgang gleichermaßen verschwenk- und verschiebbar ist.

2. Hilfseinrichtung nach Anspruch 1, dadurch gekennzeichnet, daß in der V-förmigen Spitze des Gerüstes (41 bis 44) ein Auslegerarm 50) angeordnet ist.

3. Hilfseinrichtung nach Anspruch 2, dadurch gekennzeichnet, daß der Auslegerarm (50) in senkrechter Richtung belastbar, in horizontaler Richttung dagegen nachgiebig und verschiebbar ausgebildet ist.

4. Hilfseinrichtung nach Anspruch 3, dadurch gekennzeichnet, daß der horizontale Verschiebeweg des Auslegerarmes (50) programmäßig vorgebbar ist.

5. Hilfseinrichtung nach Anspruch 1, dadurch gekennzeichnet, daß die Saugnäpfe (51 bis 66) separat aktivierbar im Sinne des Anschlusses an die Saugleitung sind.

6. Hilfseinrichtung nach Anspruch 5, dadurch gekennzeichnet, daß die Aktivierung der Saugnäpfe (51 - 66) programmsteuerbar ist.

7. Hilfseinrichtung nach Anspruch 1, dadurch gekennzeichnet, daß die Saugnäpfe (51 - 66) an den Trägern des Gerüstes (41 - 43) in horizontaler Richtung mechanisch oder pneumatisch verschiebbar angeordnet sind.

8. Hilfseinrichtung nach Anspruch 7, dadurch gekennzeichnet, daß die Verschiebung der Saugnäpfe (61 - 64) an den Trägern (41, 42) programmsteuerbar ist.

9. Hilfseinrichtung nach Anspruch 2 oder 3, dadurch gekennzeichnet, daß am Auslegerarm (50) wenigstens ein für sich aktivierbarer, vorzugeweise zwei getrennt aktivierbare Saugnäpfe (65, 66) angeordnet sind.

10. Hilfseinrichtung nach Anspruch 1, dadurch gekennzeichnet, daß das Verschwenken des Wippentisches (20) programmsteuerbar ist.

11. Hilfseinrichtung nach einem der vorhergehenden Ansprüche, dadurch gekennzeichnet, daß die Greifvorrichtung (40) in Verbindung mit den Transport -und Ablageeinrichtungen (15, 20, 25) ein gemeinsames Handhabungssystem bilden.

## Claims

1. A peripheral auxiliary device for automatically loading and unloading a punching and nibbling machine using an industrial robot (30), comprising, on the one hand, a gripper device (40) for blanks (19), operating in accordance with the vacuum suction principle, and, on the other hand, associated transport and depositing devices (20) for the punched-out parts (192) and residual lattices (190),
characterised by the following features:
- the gripping device (40) forms a flat V-shaped framework (41 to 44) which in relation to a blank (19) has a peripheral carrier (41) and a diagonal carrier (42), where
- the peripheral carrier (41) and diagonal carrier (42) of the V-shaped framework (41 to 44) are provided with a number of suction cups (51 to 64) having vacuum line terminals, which are arranged in groups and which can be activated group-wise in such manner that
- by appropriate activation of the suction cups (51 to 64), the gripping device (40) can alternatively handle large-area blanks (19), small- area punched-out parts (191,192) and/or the residual lattices (190), where
- in order that the residual lattices (190) may be stacked in layers, a lifting table (20) is provided which serves as an intermediate device and the depositing surface (201) of which can be pivoted and displaced in one operation.

2. An auxiliary device as claimed in claim 1, characterised in that a delivery arm (50) is arranged in the V-shaped tip of the framework (41 to 44).

3. An auxiliary device as claimed in claim 2, characterised in that the delivery arm (50) is capable of being loaded in the vertical direction, but in the horizontal direction is designed to be flexible and displaceable.

4. An auxiliary device as claimed in claim 3, characterised in that the horizontal displacement path of the delivery arm (50) can be programme controlled.

5. An auxiliary device as claimed in claim 1, characterised in that the suction cups (51 to 66) can be separately activated as regards their connection to the suction line.

6. An auxiliary device as claimed in claim 5, characterised in that the activation of the suction cups (51 to 66) can be programme controlled.

7. An auxiliary device as claimed in claim 1, characterised in that the suction cups (51 to 66) are arranged to be mechanically or pneumatically displaceable in the horizontal direction on the carriers of the framework (41 to 43).

8. An auxiliary device as claimed in claim 7, characterised in that the displacement of the suction cups (61 to 64) on the carriers (41,42) can be programme controlled.

9. An auxiliary device as claimed in claim 2 or claim 3, characterised in that at least one independently activatable suction cup, and preferably two separately activatable suction cups (65,66), is or are arranged on the delivery arm (50).

10. An auxiliary device as claimed in claim 1, characterised in that the pivoting of the lifting table (20) can be programme controlled.

11. An auxiliary device as claimed in one of the preceding claims, characterised in that the gripping device (40) and the transport and depositing devices (15,20,25) form a joint handling system.

## Revendications

1. Dispositif auxiliaire périphérique de chargement et de déchargement automatique d'une machine à poinçonner et à rogner, en utilisant d'une part un robot industriel (30) à dispositif de préhension (40) de platines (19) fonctionnant suivant le principe de base de la dépression et d'autre part des dispositifs associés de transport et de réception (20) des pièces poinçonnées (192) et des grilles résiduelles (190), remarquable par les caractéristiques suivantes:
- le dispositif de préhension (40) forme un bâti (41 à 44), ayant en plan une forme en V, qui
- comporte, par rapport à une platine (19), un support s'étendant le long d'un côté (41) et un support s'étendant le long d'une diagonale (42),
- un certain nombre de ventouses (51 à 64) à raccords de mise en dépression étant disposées sur le support s'étendant le long d'un côté (41) et sur le support s'étendant le long d'une diagonale (42) du bâti (41 à 44) en forme de V et pouvant être activées par groupe,
- en ce qu'avec le dispositif de préhension (40) et par activation correspondante des ventouses (51 à 64), on peut manipuler alternativement des platines (19) de grande surface, des pièces poinçonnées (191, 192) de surface petite et/ou les grilles résiduelles (190),
- pour déposer les grilles résiduelles (190) en couches superposées, il est prévu, comme dispositif de stockage intermédiaire une table basculante (20), dont la surface de réception (201) peut aussi bien basculer et coulisser en une phase opératoire.

2. Dispositif auxiliaire suivant la revendication 1, caractérisé en ce qu'au sommet en forme de V du bâti (41 à 44) est disposé un bras extensible (50).

3. Dispositif auxiliaire suivant la revendication 2, caractérisé en ce que le bras extensible (50) est constitué de manière à pouvoir être chargé suivant la direction verticale, et de manière, en revanche, à céder et à pouvoir se déplacer suivant la direction horizontale.

4. Dispositif auxiliaire suivant la revendication 3, caractérisé en ce que le trajet horizontal de déplacement du bras extensible (5) peut être prescrit à l'avance, suivant un programme.

5. Dispositif auxiliaire suivant la revendication 1, caractérisé en ce que les ventouses (51 à 66) peuvent être activées indépendamment les unes des autres, en étant raccordées au conduit à dépression.

6. Dispositif auxiliaire suivant la revendication 5, caractérisé en ce que l'activation des ventouses (51 à 66) peut être commandée par un programme.

7. Dispositif auxiliaire suivant la revendication 1, caractérisé en ce que les ventouses (51 à 66) sur les supports du bâti (41 à 43) sont disposées de manière à pouvoir se déplacer par voie mécanique ou par voie pneumatique dans la direction horizontale.

8. Dispositif auxiliaire suivant la revendication 7, caractérisé en ce que le déplacement des ventouses (61 à 64) sur les supports (41, 42) peut être commandé par un programme.

9. Dispositif auxiliaire suivant la revendication 2 ou 3, caractérisé en ce que, sur le bras extensible (50), est disposée au moins une ventouse pouvant être activée, indépendamment, et de préférence au moins deux ventouses (65, 66) pouvant être activées indépendamment l'une de l'autre.

10. Dispositif auxiliaire suivant la revendication 1, caractérisé en ce que le basculement de la table de basculement (20) peut être commandé par un programme.

11. Dispositif auxiliaire suivant l'une des - revendications précédentes, caractérisé en ce que le dispositif de préhension (40) forme, en liaison avec les dispositifs de transport et de réception (15, 20, 25), un système commun de manipulation. mécanique ou par voie pneumatique dans la direction horizontale.

8. Dispositif auxiliaire suivant la revendication 7, caractérisé en ce que le déplacement des ventouses (61 à 64) sur les supports (41, 42) peut être commandé par un programme.

9. Dispositif auxiliaire suivant la revendication 2 ou 3, caractérisé en ce que, sur le bras extensible (50), est disposée au moins une ventouse pouvant être activée, indépendamment, et de préférence au moins deux ventouses (65, 66) pouvant être activées indépendamment l'une de l'autre.

10. Dispositif auxiliaire suivant la revendication 1, caractérisé en ce que le basculement de la table de basculement (20) peut être commandé par un programme.

11. Dispositif auxiliaire suivant l'une des revendications précédentes, caractérisé en ce que le dispositif de préhension (40) forme, en
